# EUROPÄISCHE PATENTSCHRIFT

(11) **EP 2 084 727 B1**
(45) Veröffentlichungstag und Bekanntmachung des Hinweises auf die Patenterteilung: **01.03.2017**
(21) Anmeldenummer: 07821241.2
(22) Anmeldetag: 12.10.2007
(51) Int. Cl.: H01R 4/20, H01J 5/62, H01J 61/34, H01J 61/36

(54) **ELEKTRISCHE LICHTQUELLE, INSBESONDERE FÜR DEN EINSATZ IN EINEM REFLEKTOR**
ELECTRICAL LIGHT SOURCE, IN PARTICULAR FOR USE IN A REFLECTOR
SOURCE ÉLECTRIQUE DE LUMIÈRE DESTINÉE EN PARTICULIER POUR UTILISATION DANS UN RÉFLECTEUR

(30) Priorität: 23.10.2006 DE 102006049908
(43) Veröffentlichungstag der Anmeldung: 05.08.2009
(73) Patentinhaber: OSRAM GmbH, 80807 München (DE)
(72) Erfinder: ARNDT, Joachim, 14656 Brieselang (DE); FIDLER, Uwe, 10551 Berlin (DE); HERB, Markus, 89537 Giengen an der Brenz (DE); LENZ, Matthias, 14612 Falkensee (DE)
(74) Vertreter: Nordmeyer, Philipp Werner
(86) Internationale Anmeldenummer: PCT/EP2007/060874
(87) Internationale Veröffentlichungsnummer: WO 2008/049741

(56) Entgegenhaltungen:
- EP-A1- 0 839 381
- WO-A-01/84044
- WO-A-02/35654
- WO-A-2004/046609
- DE-U1-202004 012 220
- GB-A- 2 369 255
- US-A- 1 482 288
- US-A- 2 674 725
- US-A- 2 680 236

## Beschreibung

### Technisches Gebiet

Die Erfindung geht aus von einer elektrischen Lichtquelle gemäß dem Oberbegriff des Anspruchs 1. Es handelt sich dabei insbesondere um Reflektorlampen auf Basis von Hochdruckentladungslampen wie Metallhalogenidlampen oder auch Natrium-Hochdruckentladungslampen. Das Entladungsgefäß ist im allgemeinen in einem Außenkolben untergebracht. Die Erfindung ist jedoch auch bei Reflektorlampen auf Basis von Halogenglühlampen o.ä. anwendbar. Weiterhin kann es sich um eine Lampe handeln, die für den Einsatz in einer Reflektorleuchte gedacht ist.

### Stand der Technik

Aus der WO 2004046609 ist eine reflektorbehaftete Metallhalogenidlampe mit einem keramischen Entladungsgefäß bekannt. Für das Sockeln einer Lampe werden die Stromzuführungen dieser Lampe, die sich nach der Vormontage in den Sockelpins des Sockels befinden und an deren Ende überstehen, mittels geeigneter Schweißverfahren fest mit dem Pinmaterial verschmolzen. Dabei ist die Stromzuführung aus dem Außenkolben herausgeführt und in einem Sockelpin verschweißt oder verlötet. Ein derartiges Verfahren schafft zwar eine sichere Verbindung, jedoch ist es schwierig, dabei den richtigen Lichtschwerpunkt für die Lampe im Reflektor einzustellen und beizubehalten.

Eine andere Möglichkeit der Verbindung ist die Krimpung, also die Verformung der Metallpins mit Drückverfahren. Aus der CA 2 513 931 ist eine Halogenglühlampe bekannt, bei der eine Stromzuführung, die aus einem Außenkolben herausgeführt wird, in einem ummantelnden Pin mittels einer Crimpung des Pins gehaltert wird. Dafür ist jedoch ein sehr weiches Material der Stromzuführung notwendig, das nicht immer angewendet werden kann. Ähnlich ist in DD 295 274 gezeigt, dass die Stromzuführung eine zusätzliche Kerbe aufweist. Bei Krimpung eines weichen Materials (z.B. Nickel) auf ein hartes bzw. zähes Material (z.B. Molybdän) besteht mit der bekannten Technik die Gefahr, das sich die Verbindung wieder lockert. Dies kann zu Überschlägen und Sputtern führen und außerdem zur Defokussierung des Brennermittelpunktes.

Das Dokument WO 2004/046609 offenbart eine in einem konkaven Reflektor angeordnete elektrische Lichtquelle mit einem Innengefäß, wobei das Innengefäß in einem Sockel mit mindestens einem Kontaktpin mit Bohrung gehaltert ist. Eine äußere Stromzuführung, die aus dem Innengefäß herausragt, ist in die Bohrung des Kontaktpins eingeführt ist dort gehaltert.

EP 0 839 381 B1 offenbart eine Reflektorglühlampe, mit einem in einem Reflektor gehaltenen Innengefäß, wobei das Innengefäß in einem Sockel mit mindestens einem Kontaktpin mit Bohrung gehaltert ist, wobei eine äußere Stromzuführung, die aus dem Innengefäß herausragt, in die Bohrung des Kontaktpins eingeführt ist und dort mittels Crimpung gehaltert ist.

Das Dokument DE 20 2004 012220 U1 offenbar eine elektrische Lampe, wobei Stromzuführungen aus dem Lampengefäß herausragen und jeweils mit einem Kontaktstift verbunden sind. Jeder Kontaktstift umfasst eine geschlitzte Hülse, die eine Stromzuführung eng im Presssitz umgibt.

Das Dokument GB 2 369 255 A offenbart eine Verbindung zweier länglicher Teile, wobei einer der beiden Teile an einem Endabschnitt mit umlaufenden Rillen versehen und in eine stirnseitige Öffnung des anderen Teils dichtend eingesteckt ist.

### Darstellung der Erfindung

Die Aufgabe der vorliegenden Erfindung ist es, eine elektrische Lichtquelle, insbesondere für den Einsatz in einem Reflektor anzugeben, die eine dauerhafte einfache Verbindung ermöglicht, und insbesondere eine optische Justierung der Lichtquelle in einem Reflektor ermöglicht.

Diese Aufgabe wird gelöst durch die kennzeichnenden Merkmale des Anspruchs 1.

Besonders vorteilhafte Ausgestaltungen finden sich in den abhängigen Ansprüchen.

Erfindungsgemäß sind die äußeren Stromzuführungen der Lichtquelle jeweils einseitig mit mehreren Einkerbungen versehen, wobei die Stromzuführung aus einem zähen bzw. harten Material, insbesondere Molybdän o.ä. hergestellt ist, und wobei mindestens ein Sockelpin zur Befestigung verwendet wird, der im Bereich der Einkerbungen vercrimpt wird.

Die Mindestanzahl an Einkerbungen beträgt zwei, bevorzugt mindestens drei. Die Crimpung sollte sich wenigstens auf eine Einkerbung, bevorzugt über mindestens zwei Einkerbungen, erstrecken. Im Prinzip ist es möglich, nur eine Einkerbung zu verwenden, jedoch ist dann nur eine minimale Anpassungsfähigkeit gegeben, die nur von der Länge der Crimpung abhängt.

Erfindungsgemäß wird eine Fixierung der Stromzuführungen einer Lichtquelle, hier auch als Basislampe bezeichnet, in den Metallkontakten, hier oft auch als Sockelpin bezeichnet, eines Sockels, bevorzugt eines Keramiksockels, mittels Crimpung erreicht. Dabei wird die zu fixierende Stromzuführung einseitig mit Einkerbungen wie Kerben oder Schlitzen versehen. Dies bewirkt eine formschlüssige Verbindung zwischen Pin-Material und Material der Stromzuführung.

Dadurch wird eine sichere elektrische Kontaktierung zwischen Sockelpin und Stromzuführung der Basislampe erzielt. Dies bewirkt eine mechanische Fixierung der Basislampe, insbesondere des Leuchtmittels, das meist im Mittelpunkt des Kolbens angeordnet ist, im konstruktiven Fokuspunkt eines Reflektors nach der Justierung beim Einbau in den Reflektor.

Die aus der Basislampe herausragenden Stromzuführungen werden erfindungsgemäß innerhalb einer definierten Strecke mit mehreren Kerben versehen. Die Strecke ist so zu wählen, das der spätere Krimpbereich überdeckt wird.

Die Form der Einkerbungen kann dabei unterschiedlich sein.

Es entsteht eine formschlüssige Verbindung, die sich nicht mehr bei üblicher Belastung lösen kann. Die Festigkeit der Verbindung wird deutlich erhöht. Eine Lockerung der Verbindung, z.B. durch den Transport der Lampen, wird durch die verzahnten Materialien verhindert.

Im Prinzip kann diese Art der Krimpung auch bei anderen Lichtquellen angewendet werden, bei denen es auf eine dauerhafte Justierung oder eine schweißfreie Verbindung ankommt.

Das Innengefäß kann ein Entladungsgefäß allein oder mit Außenkolben sein. Es kann auch der Kolben einer Halogenglühlampe sein. Der Sockel ist bevorzugt aus Keramik.

Im Detail wird eine Reflektorlampe mit einem Innengefäß vorgestellt, das in einem Reflektor fixiert ist, wobei das Innengefäß in einem Sockel mit mindestens einem Kontaktpin mit Bohrung gehaltert ist. Eine äußere Stromzuführung, die aus dem Innengefäß herausragt, ist in die Bohrung des Kontaktpins eingeführt und dort mittels Crimpung gehaltert, wobei die Stromzuführung mit mehreren Einkerbungen versehen ist und wobei der Kontaktpin auf die Stromzuführung aufgecrimpt ist.

Eine besonders sichere Halterung wird dadurch erreicht, dass der Kontaktpin so auf die Stromzuführung aufgecrimpt ist, dass die Crimpstrecke mindestens zwei der Einkerbungen überdeckt.

Bevorzugt ist die Stromzuführung aus Molybdän gefertigt, so dass die Lampe an Luft betreiben werden kann. Bevorzugt ist der Sockelpin aus weichem Material, das gut crimpfähig ist. Insbesondere ist der Kontaktpin aus Messing, Kupfer oder Nickel oder einer Legierung davon gefertigt.

Eine bevorzugte konkrete Anwendung ist eine Reflektorlampe mit einem Innengefäß das ein Entladungsgefäß mit einer Metallhalogenidfüllung als einziges Gefäß, oder auch aufgenommen in einem Außenkolben, beinhaltet.

### Kurze Beschreibung der Zeichnungen

Im Folgenden soll die Erfindung anhand mehrerer Ausführungsbeispiele näher erläutert werden. Die Figuren zeigen:
- Fig. 1: die Seitenansicht einer Reflektorlampe;
- Fig. 2: das Innengefäß der Reflektorlampe der Figur 1;
- Fig. 3: die um 90° gedrehte Darstellung des Innengefäßes aus Figur 2 ohne Sockel;
- Fig. 4: weitere Ausführungsbeispiele der Stromzuführungen mit Einkerbungen;
- Fig. 5: die Herstellung der Crimpung.

### Bevorzugte Ausführung der Erfindung

In Fig. 1 ist eine Reflektorlampe 1 gezeigt, mit einem Innengefäß 2, bestehend aus einem Entladungsgefäß 3, das von einem Außenkolben 9 umgeben ist. Das Innengefäß 2 sitzt in einer zentralen Öffnung eines Sockels 4. Das Innengefäß 2 ist beabstandet von einem Berstschutzrohr 5 umgeben, das zylindrisch gestaltet ist und achsparallel ausgerichtet ist. Das Berstschutzrohr 5 selbst ist wiederum von einem Reflektor 6 aus Aluminium umgeben. Der Reflektor hat einen Hals 7 und eine Kontur 8. Der Durchmesser des Halses ist vorteilhaft von außen an den Durchmesser des Berstschutzrohrs angepasst. Beide Teile sind am Sockel 4 aus Keramik aufgesetzt.

Figur 2 zeigt das Innengefäß 2 im Detail. Aus der Quetschung 11 des Außenkolbens sind zwei Stromzuführungen 12 aus Molybdän oder auch einem vergleichbaren Material nach außen geführt. Diese sind wie Figur 3 verdeutlicht, einseitig über eine Strecke L mit Kerben 13 versehen. Die Stromzuführungen 12 stecken in Kontaktpins oder Sockelpins 14, siehe Figur 2.

Figur 4 zeigt Alternativen der Gestaltung der Einkerbungen 13. Sie können V-förmig 13a (Figur 4a), oder U-förmig 13b (Figur 4b) oder rechteckig 13c (Figur 4c) oder trapezförmig 13d (Figur 4d) sein.

Die Breite B der Einkerbungen liegt bevorzugt zwischen 0,2d und 1,0d, wobei d der Durchmesser der Stromzuführung 12 ist. Die Tiefe T der Einkerbungen liegt bevorzugt zwischen 0,2d und 0,5d. Die Anzahl der Einkerbungen kann, je nach Länge der Krimpzone und Toleranz bei der Justierung, zwischen 1 und 10, bevorzugt zwischen 2 und 10, Einkerbungen liegen. Der Abstand A zwischen den Einkerbungen liegt bevorzugt zwischen 0,5d und 1,0d.

Beim Krimpvorgang (Figur 5) wird das weiche Material des Sockelpins 14, welches bereits in der Sockelkeramik 4 fixiert ist, in die Einkerbungen 13 der Stromzuführungen, bzw. in einen Teil (hier gezeigt: eine) der Einkerbungen gedrückt (Pfeile), wodurch eine formschlüssige exakt justierte Verbindung entsteht.

Das Innengefäß kann auch zweiseitig verschlossen sein, wobei nur eine äußere Stromzuführung in den Hals des Reflektors geführt und dort erfindungsgemäß vercrimpt ist.

## Patentansprüche

1. Elektrische Lichtquelle, insbesondere für den Einsatz in einem Reflektor, mit einem Innengefäß (2), wobei das Innengefäß in einem Sockel (4) mit mindestens einem Kontaktpin (14) mit Bohrung gehaltert ist, wobei eine äußere Stromzuführung (12), die aus dem Innengefäß (2) herausragt, in die Bohrung des Kontaktpins (14) eingeführt ist und dort mittels Crimpung gehaltert ist, **dadurch gekennzeichnet, dass** die Stromzuführung (12) einseitig mit mehreren Einkerbungen (13) versehen ist, die V-förmig (13a) oder U-förmig (13b) oder rechteckig (13c) oder trapezförmig (13d) gestaltet sind und wobei der Kontaktpin (14) auf die Stromzuführung (12) so aufgecrimpt ist, dass die Crimpstrecke wenigstens eine der Einkerbungen (13) überdeckt.

2. Lichtquelle nach Anspruch 1, **dadurch gekennzeichnet, dass** der Kontaktpin (14) so auf die Stromzuführung (12) aufgecrimpt ist, dass die Crimpstrecke mindestens zwei der Einkerbungen (13) überdeckt.

3. Lichtquelle nach Anspruch 1, **dadurch gekennzeichnet, dass** die Stromzuführung (12) aus Molybdän gefertigt ist.

4. Lichtquelle nach Anspruch 1, **dadurch gekennzeichnet, dass** der Kontaktpin (14) aus Messing, Kupfer oder Nickel oder einer Legierung davon gefertigt ist.

5. Lichtquelle nach Anspruch 1, **dadurch gekennzeichnet, dass** das Innengefäß (2) ein Entladungsgefäß mit einer Metallhalogenidfüllung beinhaltet.

6. Lichtquelle nach Anspruch 1, **dadurch gekennzeichnet, dass** die Lichtquelle zusammen mit einem Reflektor eine Reflektorlampe (1) bildet.

7. Lichtquelle nach Anspruch 1, **dadurch gekennzeichnet, dass** die Breite B der Einkerbungen (13) zwischen 0,2d und 1,0d liegt, wobei d der Durchmesser der Stromzuführung (12) ist.

8. Lichtquelle nach Anspruch 1, **dadurch gekennzeichnet, dass** die Tiefe T der Einkerbungen (13) zwischen 0,2d und 0,5d liegt, wobei d der Durchmesser der Stromzuführung (12) ist.

9. Lichtquelle nach Anspruch 1, **dadurch gekennzeichnet, dass** der Abstand A zwischen den Einkerbungen (13) zwischen 0,5d und 1,0d liegt, wobei d der Durchmesser der Stromzuführung (12) ist.

## Claims

1. Electrical light source, in particular for use in a reflector, with an inner vessel (2), wherein the inner vessel is held in a base (4) with at least one contact pin (14) having a bore, wherein an outer power lead (12) protruding from the inner vessel (2) is inserted into the bore of the contact pin (14) where it is held by means of crimping, **characterised in that** the power lead (12) is provided on one side with several notches (13) that are V-shaped (13a) or U-shaped (13b) or rectangular shaped (13c) or trapezoidal shaped (13d) and wherein the contact pin (14) is crimped on the power lead (12) such that the crimp length covers at least one of the notches (13).

2. Light source according to claim 1, **characterised in that** the contact pin (14) is crimped on the power lead (12) such that the crimp length covers at least two of the notches (13).

3. Light source according to claim 1, **characterised in that** the power lead (12) is made from molybdenum.

4. Light source according to claim 1, **characterised in that** the contact pin (14) is made from brass, copper, or nickel, or an alloy thereof.

5. Light source according to claim 1, **characterised in that** the inner vessel (2) contains a discharge vessel with a metal halide filling.

6. Light source according to claim 1, **characterised in that** the light source, together with a reflector, forms a reflector lamp (1).

7. Light source according to claim 1, **characterised in that** the width B of the notches (13) is between 0.2d and 1.0d, wherein d is the diameter of the power lead (12).

8. Light source according to claim 1, **characterised in that** the depth T of the notches (13) is between 0.2d and 0.5d, wherein d is the diameter of the power lead (12).

9. Light source according to claim 1, **characterised in that** the distance A between the notches (13) is between 0.5d and 1.0d, wherein d is the diameter of the power lead (12).

## Revendications

1. Source électrique de lumière, notamment pour une utilisation dans un réflecteur, avec une ampoule intérieure (2), l'ampoule intérieure étant maintenue dans un culot (4) avec au moins une broche de contact (14) avec alésage, une alimentation en courant (12) extérieure, qui dépasse hors de l'ampoule intérieure (2), étant introduite dans l'alésage de la broche de contact (14) et étant maintenue là par sertissage, **caractérisée en ce que** l'alimentation en courant (12) est munie d'un côté de plusieurs encoches (13) qui sont dessinées en forme de V (13a) ou en forme de U (13b) ou rectangulaires (13c) ou en forme de trapèze (13d) et la broche de contact (14) étant sertie de telle manière sur l'alimentation en courant (12) que la section de sertissage recouvre au moins l'une des encoches (13).

2. Source de lumière selon la revendication 1, **caractérisée en ce que** la broche de contact (14) est sertie de telle manière sur l'alimentation en courant (12) que la section de sertissage recouvre au moins deux des encoches (13).

3. Source de lumière selon la revendication 1, **caractérisée en ce que** l'alimentation en courant (12) est fabriquée en molybdène.

4. Source de lumière selon la revendication 1, **caractérisée en ce que** la broche de contact (14) est fabriquée en laiton, en cuivre ou en nickel ou en un alliage de ceux-ci.

5. Source de lumière selon la revendication 1, **caractérisée en ce que** l'ampoule intérieure (2) contient un tube de décharge rempli d'halogénures métalliques.

6. Source de lumière selon la revendication 1, **caractérisée en ce que** la source de lumière forme, conjointement avec un réflecteur, une lampe à réflecteur (1).

7. Source de lumière selon la revendication 1, **caractérisée en ce que** la largeur B des encoches (13) est comprise entre 0,2d et 1,0d, d étant le diamètre de l'alimentation en courant (12).

8. Source de lumière selon la revendication 1, **caractérisée en ce que** la profondeur T des encoches (13) est comprise entre 0,2d et 0,5d, d étant le diamètre de l'alimentation en courant (12).

9. Source de lumière selon la revendication 1, **caractérisée en ce que** la distance A entre les encoches (13) est comprise entre 0,5d et 1,0d, d étant le diamètre de l'alimentation en courant (12).
